# EUROPÄISCHE PATENTSCHRIFT

(11) **EP 2 603 750 B1**
(45) Veröffentlichungstag und Bekanntmachung des Hinweises auf die Patenterteilung: **25.06.2014**
(21) Anmeldenummer: 11734111.5
(22) Anmeldetag: 21.07.2011
(51) Int. Cl.: F25D 23/04

(54) **EIN KÜHLGERÄT MIT EINEM REGALTRENNELEMENT**
A REFRIGERATOR WITH A RACK-SEPARATING ELEMENT
APPAREIL FRIGORIFIQUE COMPRENANT UN ÉLÉMENT DE SÉPARATION D'ÉTAGÈRE

(30) Priorität: 12.08.2010 TR 201006671
(43) Veröffentlichungstag der Anmeldung: 19.06.2013
(73) Patentinhaber: BSH Bosch und Siemens Hausgeräte GmbH, 81739 München (DE)
(72) Erfinder: ARSLANKIRAY, Ziya, 59860 Tekirdag (TR); HASTÜRK, Cemalettin, 59500 CerkezkoyTekirdag (TR); ENGIN, Ercan, 59500 Tekyrdag (TR)
(86) Internationale Anmeldenummer: PCT/EP2011/062503
(87) Internationale Veröffentlichungsnummer: WO 2012/019892

(56) Entgegenhaltungen:
- WO-A1-2006/003534
- WO-A2-2007/023463
- US-A1- 2005 067 929

## Beschreibung

### TECHNISCHES GEBIET

Die vorliegende Erfindung betrifft Regaltrennelemente, die insbesondere in den Regalen von Haushaltskühlgeräten verwendet werden.

### BEKANNTER STAND DER TECHNIK

In Kühlgeräten verwendete Regaltrennelemente werden zum Trennen oder Befestigen der Teile verwendet, die in einem Regal oder einem Schubfach angeordnet sind und gekühlt werden sollen.

Im europäischen Patent EP1387991 wird ein Fachtrennelement offenbart, das eine Fächerplatte aufweist. Auf der seitlichen Fläche der Fächerplatte ist ein Träger ausgebildet. Der Träger weist ein U-förmiges, quer verlaufendes erstes Profilteil auf der Ebene der Fächerplatte auf, und er weist ein Halteteil auf, das aus der Umgebung des U-förmigen Profils sich bis zur Ebene der Fächerplatte erstreckt. Das Halteteil wird von einem U-förmigen Profil bereitgestellt.

Die Offenlegungsschrift WO 2007/023463 A2 zeigt ein Haushaltskühlgerät, das einen Körper, wenigstens eine Tür und ein Ablagefach aufweist, wobei das Ablagefach eine Platte aufweist.

Die Offenlegungsschrift WO 2006/003534 A1 offenbart ein Haushaltskühlgerät gemäß dem Oberbegriff von Anspruch 1, mit einer Tür, einem Ablagefach und einem Schutzdraht, wobei dieser sich beabstandet von einer Vorderwand erstreckt.

Die Offenlegungsschrift US 2005/067929 A1 zeigt einen Kühlschrank, wobei an einer Innenseite einer Kühlschranktür mehrere Ablagefächer angebracht sind.

### KURZE BESCHREIBUNG DER ERFINDUNG

Es ist die Aufgabe der Erfindung, einen einfachen Zugang zu einem Trennelement für ein Regal einer Kühleinrichtung bereitzustellen.

Es ist eine weitere Aufgabe des Erfindungsgegenstands, die Festigkeit des Trennelements in dem Kühlgeräteregal zu erhöhen.

Um die oben genannten Aufgaben zu lösen, ist die vorliegende Erfindung ein Häushaltskühlgerät, das umfasst: zumindest ein Regal, auf dem zu kühlende Gegenstände untergebracht werden; einen Stab, der sich längs über einer Vorderwand des Regals in einem Abstand erstreckt, der eine Lücke bildet; ein Trennelement mit einem Körper, der an dem Stab befestigt ist, und mit einem Arm, der sich quer in dem Regal erstreckt, wobei sich zumindest eine Lasche auf dem Trennelement von dem Körper auf die Vorderwand des Regals zu erstreckt in der Lücke sichtbar zugänglich ist, wobei der Kopf der Lasche einen Stützabschnitt bildet und in Kontakt mit einer Innenfläche der Vorderwand des Regals steht. Das Stützteil liegt auf der Innenfläche der Vorderwand auf und verhindert eine Drehbewegung im Körper, die zum Beispiel aufgrund des Gewichts des Armes entsteht. Die Lasche ist durch die Öffnung zugänglich, und deren Position an dem Türregal kann vom Nutzer leicht erfasst werden.

In einer bevorzugten Ausführungsform der vorliegenden Erfindung weist der Stab eine stangenartige ringförmige Form auf. Diese Form stellt einen großen Raum zur Verfügung, der zwischen dem Stab und der Vorderwand an der Vorderwand gebildet werden soll, trotz einer Beschränkung des Abstands zwischen den Regalen. Der stangenartige Stab sorgt dafür, dass das Regal tiefer ist.

In einer bevorzugten Ausführungsform der vorliegenden Erfindung weist der Körper einen Hohlraum auf, an dem der Stab in einer geführten Weise aufgenommen wird. Der Körper gleitet auf dem durch den Hohlraum aufgenommenen Stab und kann sich somit auf dem Regal längs vorwärts bewegen. Somit wird das Trennelement einstellbar.

In einer bevorzugten Ausführungsform der vorliegenden Erfindung bildet die Schnittfläche des Stützabschnitts der Lasche eine Abstufung auf die Vorderwand zu. Somit kann, während der Teil der Lasche, der die Lücke ausfüllt, sich flach erstreckt, der Stützteil die Rückseite oder die Vorderseite der Vorderwand erreichen.

In einer bevorzugten Ausführungsform der vorliegenden Erfindung sind die Vorderwand und der Stab in im Wesentlichen derselben vertikalen Ebene ausgerichtet. Dies sorgt dafür, dass der Stab eine Strukturkomponente des Regals bildet, und sorgt dafür, dass der Stab keine Lasche bildet, wenn die Tür geschlossen wird.

In einer bevorzugten Ausführungsform der vorliegenden Erfindung weist der Körper einen umgekehrten U-förmigen Querschnitt auf. Während einer der Arme der U-Struktur verlängert ist und somit die Lasche bildet, bildet der innere Teil der U-Struktur den Hohlraum.

In einer bevorzugten Ausführungsform der vorliegenden Erfindung ist zwischen dem Stab und dem Körper mindestens ein Einsatz mit einem geringeren Reibungskoeffizienten als dem des Körpers vorgesehen. Der Einsatz sorgt dafür, dass der Körper leicht auf dem Stab gleitet; somit sorgt er dafür, dass sich das Trennelement leicht in der Längsrichtung des Regals vorwärts bewegt, und sorgt somit dafür, dass das Trennelement in den gewünschten Bereich gebracht wird. In einer bevorzugten Ausführungsform der vorliegenden Erfindung ist der Einsatz innerhalb des Hohlraums festgemacht. Zum Beispiel wird das Gewicht des Trennelements, das aus einem schweren Material, wie etwa Metall, gefertigt ist, die Reibungskraft verringern, die das Trennelement gegen ein Verschieben auf den Stab ausübt, da die Reibung in dem Hohlraum abnimmt.

In einer bevorzugten Ausführungsform der vorliegenden Erfindung erstrecken sich der Arm und die Lasche im Wesentlichen orthogonal zueinander. Wenn sich zum Beispiel bei einer orthogonalen Vorderwand die Lasche auf die Vorderwand zu erstreckt, erstreckt sich in diesem Fall der Arm innerhalb des Regals orthogonal in der quer gerichteten Richtung. Diese Position ist die effizienteste Position, in der der Arm die Teilungsfunktion verwirklichen kann.

In einer bevorzugten Ausführungsform der vorliegenden Erfindung erstreckt sich der Arm in dem Regal quer von einem Ende zum anderen Ende, um somit nahe an einer Rückwand des Regals zu liegen. Somit unterteilt der Arm das Regal in zwei separate Fächer.

### KURZE BESCHREIBUNG DER FIGUREN

Die zusätzlichen Eigenschaften des Erfindungsgegenstandes sind den Ausführungsbeispielen entnehmbar, die auf die beigefügten Zeichnungen Bezug nehmen.

In Figur 1 wird eine Perspektivansicht des Regals gezeigt, auf dem eine repräsentative Ausführungsform des Trennelements des Gegenstands vorliegt.

In Figur 2 wird eine perspektivische Explosionsansicht des in Figur 1 illustrierten Trennelements gezeigt.

In Figur 3 wird die Explosionsansicht des in Figur 2 illustrierten Trennelements gezeigt.

### DIE DETAILLIERTE BESCHREIBUNG DER ERFINDUNG

In Figur 1 wird ein Regal (20) gezeigt, das in dem Innenteil der Tür (10) eines Kühlschranks (nicht in der Figur gezeigt) platziert ist. Das Regal (20) umfasst eine an der Tür (10) angebaute Rückwand (25), eine Bodenplatte (22), auf der zu kühlende Gegenstände platziert werden, jeweils eine Seitenwand (28), die sich von zwei Seiten der Bodenplatte (22) nach oben erstrecken, und eine Vorderwand (26), die so verläuft, dass sie zwischen den distalen Enden der Seitenwände (28) bezüglich der Tür (10) mit der Bodenplatte (22) in Kontakt steht. Die Vorderwand (26) wird verglichen mit der Seitenwand (28) kurz gehalten. Ein Stab (24) verläuft über der Vorderwand (26). Der Stab (24) weist die Form eines langen und schmalen Zylinders auf. Der Stab (24) ist am oberen Teil der Vorderwand (26) platziert, um somit einen Abstand von der Vorderwand (26) aufzuweisen. Die beiden gegenüberliegenden Enden des Stabes (24) werden mittels jeweils eines Befestigungselements (29) an der Seitenwand (28) fixiert. Die beiden gegenüberliegenden Enden des Stabes (24) befinden sich an der vorderen oberen Ecke der Seitenwand (28).

Ein Trennelement (30) wird auf dem Stab (24) so geführt, dass er sich auf dem Stab (24) bewegen kann. Das Trennelement (30) ist einem L ähnlich, dessen langer Abschnitt einen Arm (32) bildet, der innerhalb des quer verlaufenden Regals (20) verläuft, und dessen kurzer Abschnitt sich von dem Stab (24) bis zur Vorderwand (26) erstreckt und das Teile aufweist, die orthogonal zueinander sind. Ein Körper (38) des Trennelements (30), das für eine Führung auf dem Stab (24) sorgt, weist eine einem U ähnliche Form auf und bildet einen Hohlraum (33) in dessen inneren Teil. Das Stützteil (36) an dem unteren Ende der Lasche (34) steht mit einer Innenfläche (27) der Vorderwand (26) in Kontakt.

In Figur 2 wird die perspektivische Ansicht des Trennelements (30) in auseinander gebauter Form gezeigt. Die Lasche (34) ist mit der unteren Verlängerung der Vorderkante des Körpers (38) versehen. Der untere Teil der Lasche (34) ist gebogen, und somit wird eine Abstufung (37) gebildet, und die Abstufung (37) und das Stützteil (36) sind aus der Lasche (34) heraus gebildet. Die Abstufung (37) sitzt auf der Dicke der Vorderwand (26). Das Stützteil (36) befindet sich auf der Innenseite der Vorderwand (26). Dadurch füllt die Lasche (34) den Raum zwischen dem Stab (24) und der Vorderwand (26) quer aus. Die Lasche (34) ist von der Lücke aus sichtbar. In diesem Fall kann ein Nutzer die Lasche (34) greifen, indem er seine Hand durch die Lücke zwischen der Vorderkante der Vorderwand (26) und dem Stab (24) steckt.

Falls der Körper (38) auf dem Stab (24) gleitet, wird ein Einsatz (40) auf den Kontaktteilen zwischen dem Regal (20) und dem Trennelement (30) platziert, um die Reibung zu verringern. Der Einsatz (40) umfasst ein U-förmiges Innenteil (42), das mit dem Hohlraum (33) in Eingriff kommen kann, und ein Seitenteil (44) in Blättchenform, das an der Außenfläche des Stützteils (36) fixiert ist. Um das Innenteil (42) innerhalb des Hohlraums (33) zu fixieren, ist eine Lasche (39) an dem Innenteil (42) gebildet. Die Lasche (39) erstreckt sich innerhalb des Hohlraums (33) und bildet ein Bett für das Innenteil (42).

In Figur 3 wird die perspektivische Ansicht des Trennelements (30) in zusammengebauter Form gezeigt. Der Arm (32) ist mittels eines Stiftes (31) fixiert, der in Figur 2 gezeigt ist und sich in Bezug auf den Körper (38) am proximalen Ende befindet. Bei der vorliegenden Ausführungsform ist das Trennelement (30) aus einem metallbasierten Material gefertigt, und der Einsatz (40) ist aus einem kunststoffbasierten Material gefertigt. Aufgrund des Gewichts des Armes (32), oder aufgrund eines darauf ausgeübten Drucks, wird dessen Drehung auf das Regal (20) zu in der Achse des Hohlraums (33) mit dem Kontakt des Stützteils (36) zum Ausüben von Druck auf die Innenfläche (27) der Vorderwand (26) verhindert.

Während der längsgerichteten Vorwärtsbewegung des Trennelements (30) auf dem Regal (20), die an dem Stab (24) geführt wird, wird die Reibung zwischen dem Stab (24) und dem Regal (20) und dem Trennelement (30) mittels des Einsatzes (40) verringert. Der Innendurchmesser des Hohlraums (33) und der Außendurchmesser des Stabs (24) sind im Wesentlichen gleich. Es wird deutlich, dass der Einsatz (40) an dem Trennelement (30) mittels eine Mehrzahl von Methoden fixiert werden kann, zum Beispiel mittels Einschnappen, Kleben, usw.

Nachdem das Trennelement (30) an dem Stab (24) fixiert ist, bildet die Abstufung (37) einen Streifen, der die Vorderwand (26) und den Stab (24) so verbindet, dass die Lasche (34) in der vertikalen Achse ausgerichtet ist. Somit wird die Lasche (34) in einer ansehnlichen Form zwischen dem Stab (24) und der Vorderwand (26) bereitgestellt.

**BEZUGSZEICHEN**

| | | | |
|---|---|---|---|
| 10 | Tür | 30 | Trennelement |
| 20 | Regal | 31 | Stift |
| 22 | Bodenplatte | 32 | Arm |
| 24 | Stab | 33 | Hohlraum |
| 25 | Rückwand | 34 | Lasche |
| 26 | Vorderwand | 35 | Hintere Fläche |
| 27 | Innenfläche | 36 | Stützabschnitt |
| 28 | Seitenwand | 37 | Abstufung |
| 29 | Befestigungselement | 38 | Körper |
| | | 39 | Lasche |
| | | 40 | Einsatz |
| | | 42 | Innenteil |
| | | 44 | Seitenteil |

## Patentansprüche

1. Ein Haushaltskühlgerät, das umfasst: zumindest ein Regal (20), auf dem zu kühlende Gegenstände untergebracht werden; einen Stab (24), der sich längs über einer Vorderwand (26) des Regals (20) in einem Abstand erstreckt, der eine Lücke bildet; ein Trennelement (30) mit einem Körper (38), der an dem Stab (24) befestigt ist, und mit einem Arm (32), der sich quer in dem Regal (20) erstreckt, wobei sich zumindest eine Lasche (34) auf dem Trennelement (30) von dem Körper (38) auf die Vorderwand (26) des Regals (20) zu erstreckt und in der Lücke sichtbar zugänglich ist, **dadurch gekennzeichnet, dass** der Kopf der Lasche (34) einen Stützabschnitt (36) bildet und mit einer Innenfläche (27) der Vorderwand (26) des Regals (20) in Kontakt steht.

2. Ein Haushattskühlgerät nach Anspruch 1, wobei der Stab (24) eine stangenartige ringförmige Form aufweist.

3. Ein Haushaltskühlgerät nach einem der vorhergehenden Ansprüche, wobei der Körper (38) einen Hohlraum (33) aufweist, an dem der Stab (24) in einer geführten Weise aufgenommen wird.

4. Ein Haushaltskühlgerät nach einem der vorhergehenden Ansprüche , wobei die Schnittfläche des Stützabschnitts (36) der Lasche (34) eine Abstufung (37) auf die Vorderwand (26) zu bildet.

5. Ein Haushaltskühlgerät nach einem der vorhergehenden Ansprüche, wobei die Vorderwand (26) und der Stab (24) in im Wesentlichen derselben vertikalen Ebene ausgerichtet sind.

6. Ein Haushaltskühlgerät nach einem der vorhergehenden Ansprüche, wobei der . Körper (38) einen umgekehrten U-förmigen Querschnitt aufweist.

7. Ein Haushaltskühlgerät nach Anspruch 3, wobei zwischen dem Stab (24) und dem Körper (33) mindestens ein Einsatz (40) mit einem geringeren Reibungskoeffizienten als dem des Körpers (38) vorgesehen ist.

8. Ein Haushaltskühlgerät nach Anspruch 7, wobei der Einsatz (40) innerhalb des Hohlraums (33) festgemacht ist.

9. Ein Haushaltskühlgerät nach einem der vorhergehenden Ansprüche, wobei sich der Arm (32) und die Lasche (34) im Wesentlichen orthogonal zueinander erstrecken.

10. Ein Haushaltskühlgerät nach einem der vorhergehenden Ansprüche, wobei sich der Arm (32) in dem Regal (20) quer von einem Ende zum anderen Ende erstreckt, um somit nahe an einer Rückwand (25) des Regals (20) zu liegen.

## Claims

1. Household refrigerator comprising: at least one rack (20), on which items to be cooled are accommodated; a bar (24), which extends lengthwise above a front wall (26) of the rack (20) at a distance which forms a gap; a separating element (30) with a body (38), which is fastened to the bar (24), and with an arm (32), which extends transversely in the rack (20), wherein at least one lug (34) on the separating element (30) extends from the body (38) towards the front wall (26) of the rack (20) and is visibly accessible in the gap, **characterised in that** the top of the lug (34) forms a support section (36) and is in contact with an inner surface (27) of the front wall (26) of the rack (20).

2. Household refrigerator according to claim 1, wherein the bar (24) has a rod-like circular shape.

3. Household refrigerator according to one of the preceding claims, wherein the body (36) has a cavity (33) in which the bar (24) is accommodated in a guided manner.

4. Household refrigerator according to one of the preceding claims, wherein the intersection of the support section (36) of the lug (34) forms a step (37) towards the front wall (26).

5. Household refrigerator according to one of the preceding claims, wherein the front wall (26) and the bar (24) are essentially aligned in the same vertical plane.

6. Household refrigerator according to one of the preceding claims, wherein the body (38) has a reversed U-shaped cross section.

7. Household refrigerator according to claim 3, wherein at least one insert (40) with a smaller coefficient of friction than that of the body (38) is provided between the bar (24) and the body (33).

8. Household refrigerator according to claim 7, wherein the insert (40) is secured within the cavity (33).

9. Household refrigerator according to one of the preceding claims, wherein the arm (32) and the lug (34) essentially extend orthogonally to one another.

10. Household refrigerator according to one of the preceding claims, wherein the arm (32) extends transversely in the rack (20) from one end to the other end, in order to thus lie close to a rear wall (25) of the rack (20).

## Revendications

1. Appareil ménager frigorifique comprenant au moins une étagère (20) accueillant les objets à réfrigérer ; une barre (24) s'étendant longitudinalement par-dessus une paroi avant (26) de l'étagère (20) en décrivant un écartement constituant un espace ; un élément de séparation (30) avec un corps (38) fixé à la barre (24) et avec un bras (32) s'étendant transversalement dans l'étagère (20), au moins une bride (34) s'étendant sur l'élément de séparation (30) du corps (38) vers la paroi avant (26) de l'étagère (20) et étant visiblement accessible dans l'espace, **caractérisé en ce que** la tête de la bride (34) constitue une section d'appui (36) et se trouve en contact avec une surface intérieure (27) de la paroi avant (26) de l'étagère (20).

2. Appareil ménager frigorifique selon la revendication 1, dans lequel la barre (24) présente une forme de tige annulaire.

3. Appareil ménager frigorifique selon l'une des revendications précédentes, dans lequel le corps (38) présente une cavité (33) dans laquelle la barre (24) s'insère.

4. Appareil ménager frigorifique selon l'une des revendications précédentes, dans lequel la surface de coupe de la section d'appui (36) de la bride (34) constitue un étagement (37) par rapport à la paroi avant (26).

5. Appareil ménager frigorifique selon l'une des revendications précédentes, dans lequel la paroi avant (26) et la barre (24) sont disposés essentiellement dans le même plan vertical.

6. Appareil ménager frigorifique selon l'une des revendications précédentes, dans lequel le corps (38) présente une section en forme de U retourné.

7. Appareil ménager frigorifique selon la revendication 3, dans lequel un insert (40) présentant un coefficient de frottement inférieur à celui du corps (38) est prévu entre la barre (24) et le corps (33).

8. Appareil ménager frigorifique selon la revendication 7, dans lequel l'insert (40) est fixé à l'intérieur de la cavité (33).

9. Appareil ménager frigorifique selon l'une des revendications précédentes, dans lequel le bras (32) et la bride (34) s'étendent de manière essentiellement orthogonale l'une par rapport à l'autre.

10. Appareil ménager frigorifique selon l'une des revendications précédentes, dans lequel le bras (32) s'étend sur l'étagère (20) de manière transversale d'une extrémité à l'autre, afin de se trouver à proximité d'une paroi arrière (25) de l'étagère (20).
